# EUROPÄISCHE PATENTSCHRIFT

(11) **EP 2 336 372 B1**
(45) Veröffentlichungstag und Bekanntmachung des Hinweises auf die Patenterteilung: **02.03.2016**
(21) Anmeldenummer: 10015290.9
(22) Anmeldetag: 03.12.2010
(51) Int. Cl.: C21D 1/76, C21D 11/00, C23C 8/06, F27D 7/06, C23C 8/20

(54) **Verfahren und Einrichtung zur Regelung von Prozessgasen für Wärmebehandlungen von metallischen Werkstoffen/Werkstücken in Industrieöfen**
Method and device for regulating process gases for the thermoforming of metallic materials/workpieces in industrial ovens
Procédé et dispositif de réglage de gaz de procédé pour des traitements à chaud de matériaux/pièces métalliques dans des fours industriels

(30) Priorität: 16.12.2009 DE 102009005864
(43) Veröffentlichungstag der Anmeldung: 22.06.2011
(73) Patentinhaber: Ipsen International GmbH, 47533 Kleve (DE)
(72) Erfinder: Grobler, Hendrik, Dr., 47551 Bedburg-Hau (DE); Edenhofer, Bernd, Dr., 47533 Kleve (DE); Bechthold, Jens, 46499 Hamminkeln (DE); Eversmann, Thomas, 46284 Dorsten (DE); Joritz, Dirk, 46487 Wesel (DE); Bernhagen, Nils, 47533 Kleve (DE)
(74) Vertreter: Dennemeyer & Associates S.A.

(56) Entgegenhaltungen:
- DE-B3-102008 029 001

## Beschreibung

### Technisches Gebiet

Die Erfindung betrifft ein Verfahren und eine Einrichtung zur Regelung von Prozessgasen für Wärmebehandlungen von metallischen Werkstoffen/Werkstücken in Industrieöfen, die mindestens einen Behandlungsraum, mindestens eine Abbrandstelle mit gasdicht verschließbarem Ventil und eine Druckregelung aufweisen, wobei mindestens eine Komponente des jeweiligen Prozessgases in mindestens einem prozeßrelevanten Bereich von Dimensionen aufbereitet wird.

### Stand der Technik

Allgemein ist in Industrieöfen bekannt, daß z.B. bei gängigen Aufkohlungsbegasungen das Spülverfahren angewendet wird. Das heißt, dass permanent eine bestimmte Schutzgasmenge kontinuierlich dem Ofen zugeführt und aus dem Ofen unter Abbrennen (Abfackeln) an einer Abbrandstelle abgeführt wird. Dieses Spülen ist notwendig, um durch Vermischung von ständig neu zugeführtem Schutzgas und/oder Erdgas-Luft-Gemischen einen quasistationären Gleichgewichtszustand in der Atmosphäre zu erreichen und damit das C-Potential regeln zu können.

Nachteilig bei dieser kontinuierlichen Ofenspültechnik ist zum einen der thermische Verlust beim Abfackeln des Schutzgases am Abbrand und zum anderen der eigentliche Gasverlust, der durch neue Komponenten des Prozeßgases kompensiert werden muss. Darüber hinaus hat das abgefackelte Gas ein vorher durch die Regelung definiertes C-Potential, was ebenfalls nicht mehr nutzbar ist und einfach abgebrannt wird.

Gemäß der DE 10 2008 029 001.7 B1 wurde der Prozeßeffekt der Gasführung in Industrieöfen dadurch verbessert, daß für eine Schutzgaseinsparung und Reduzierung von Heizenergieverlusten ein Kohlenwasserstoff bedarfsgerecht zur Aufkohlung zugeführt und das C-Potential im Schutzgas geregelt sowie nicht regelbare und/oder unerwünschte Reaktionen ausgeschlossen werden. Damit wurde ein neues Schutzgasrezirkulationssystem für die Gasaufkohlung geschaffen. Bei diesem reagieren in einem Aufbereitungsraum eines Industrieofens die Komponenten Kohlenstoffdioxid, Sauerstoff und Wasserdampf mit einem zugeführten Kohlenwasserstoff wieder zu Kohlenstoffmonoxid und Wasserstoff, und zwar katalytisch unterstützt. Vorteilhaft wird damit die Wiederaufbereitung von bereits "verbrauchtem" Schutzgas, d.h. einem Schutzgas mit einem niedrigen C-Potential erreicht. Die C-Potentialregelung erfolgt in dem Aufbereitungsraum der Behandlungskammer. Das "aufbereitete" Schutzgas kann dann wieder an einer oder mehreren Stellen in die Behandlungskammer eingespeist werden, so dass sich ein realer Kreisprozess für die Gasaufkohlung einstellt.

Dabei wird das Schutzgas regelmäßig nicht mehr abgebrannt, sondern durch eine Rezirkulation wieder der Heizkammer zugeführt, nachdem es einen Zwischenschritt, die Aufbereitung in einem internen oder externen Aufbereitungsraum, durchlaufen hat. Es wird somit nicht mehr wie bisher gespült, sondern wiederverwendet.

Durch die Aufkohlung innerhalb der Heizkammer steigen die Konzentrationen von CO₂, H₂O und O₂ an und der C-Pegel fällt ab. Dieses abgereicherte Gas wird nun nicht verbrannt, sondern mittels eines Umwälzers in besagten Aufbereitungsraum geleitet, der lokal von der Heizkammer getrennt ist. Hier erfolgt durch die feindosierte Zugabe von Erdgas eine C-Pegel-Anreicherung, wobei die folgenden Reaktionen ablaufen und die Konzentrationen wieder fallen.

Das gemäss der DE 10 2008 029 001.7 B1 zitierte Begasungsverfahren wurde entsprechend der DE 10 2009 038 598.3 weiterentwickelt, in dem die Erzeugung und Anreicherung des Schutzgases in diesem Fall als separate Aufbereitung und getrennt von der Charge erfolgen kann. Damit kann die Charge immer mit einer homogenen Gasatmosphäre beaufschlagt werden.

Nach wie vor erfordern aber aus prozeßbedingten und auch sicherheitstechnischen Gründen Industrieöfen bei der Durchführung von Wärmebehandlungen mit z. B. den beschriebenen Prozeßgasen eine Abbrandstelle mit gasdicht verschließbarem Ventil und eine Druckregelung, die zwar nicht vorrangig einer permanenten Abfackelung dient, jedoch auch die Funktion einer Explosionssicherung innehaben muß. Dabei soll diese so funktionierende Abbrandstelle regelmäßig gasdicht verschlossen sein, aber unter bestimmten Bedingungen öffnen können. Bekannte Abbrandstellen in diesem Zusammenhang sind nach intern bekanntem Stand der Technik funktional durch einen permanenten Gasdurchfluss und damit nachteilig durch hohe Gasverluste gekennzeichnet. Mechanisch ist lediglich gelöst, daß eine nicht vollständig gasdicht abschließende Überdruckklappe zum Abbau von im Ofenraum auftretendem Überdruck vorgesehen ist, wobei diese nicht im Normalfall geregelt, sondern bestenfalls nach starr eingestellten Erfahrungswerten geöffnet wird.

### Darlegung des Wesens der Erfindung

Der Erfindung liegt die Aufgabe zugrunde, ein Verfahren und eine Einrichtung zur Regelung von Prozessgasen für Wärmebehandlungen von metallischen Werkstoffen/Werkstücken in Industrieöfen der eingangs genannten Art zu schaffen, bei denen auch die Abbrandstelle nur in Abhängigkeit prozessgasbedingter Notwendigkeiten geöffnet wird, und zwar unter Einhaltung sowohl der sicherheitstechnischen als auch der prozeßgassparenden Bedingungen, wobei dies durch eine Anordnung aus Ventilen und Schiebern, die unterschiedliche und prozeßbedingte Abbrandmengen freigeben, zu lösen ist.

Diese Aufgabe wird bei einem Verfahren zur Regelung von Prozessgasen für Wärmebehandlungen von metallischen Werkstoffen/Werkstücken in Industrieöfen, die mindestens einen Behandlungsraum, mindestens eine Abbrandstelle mit mindestens einem ersten Ventil und eine Druckregelung mit Druckmesser aufweisen, wobei das Prozessgas in mindestens einer Komponente eines jeweiligen Gasgemisches in einem begrenzbaren Bereich aufbereitet und/oder als Spülgas in einem Schritt einer Spülbegasung verwendet wird, grundsätzlich dadurch gelöst, dass
a) in einem ersten Schritt bei geöffnetem Abbrandventil eine Menge eines Spülgases des Gasgemisches des jeweiligen Prozessgases dem Industrieofen gesteuert zugeführt und dann abgebrannt wird,
b) in einem zweiten Schritt nach dem vorgenanntem Schritt der Spülbegasung das Abbrandventil geschlossen wird, der Industrieofen auf einen voreingestellten Ofendruck geregelt und permanent über den Druckmesser erfasst wird, wozu mindestens ein Frischgasventil so geregelt wird, dass dieses eine zum Druckaufbau benötigte Menge eines Frischgases des jeweiligen Gasgemisches des Prozessgases bereitstellt und
c) in einem dritten Schritt bei erreichtem Solldruck des Industrieofens das Frischgasventil derart geregelt wird, dass dieser Druck weiterhin über den Druckmesser erfasst und gehalten wird, wobei in dieser Phase das Abbrandventil weiterhin geschlossen bleibt, um nur eine ggf. anfallende Verlustgasmenge zu ersetzen.

Vorteilhaft kann in einem vierten Schritt die Spülbegasung (vgl. Schritt eins) aktiviert und eingeregelt werden.

Das Verfahren wird dadurch weiter ausgebildet, dass bei großem Druckanstieg in einem fünften Schritt eine Überdruckklappe der Abbrandstelle zum Druckabbau gesteuert über einen festen Grenzwert hinaus geöffnet wird.

Wenn für den Prozess die Einstellung eines C-Pegels erforderlich wird, kann dieser unabhängig von der Druckregelung der Ofensteuerung durch mindestens einen C-Potentialregler geregelt und über eine Gas- und Luftzufuhr eingestellt werden.

Das Verfahren kann für chargenweise Wärmebehandlungen oder bei Wärmebehandlungen von metallischen Werkstoffen/Werkstücken in Industrieöfen (1), die nach dem Durchstoßprinzip arbeiten, angewendet werden.

Die im vierten Schritt aktivierte Spülbegasung kann vor einer Chargenbewegung, einem Chargenwechsel oder dem Beschicken einer Charge eingeregelt werden.

Die gesteuerte Spülbegasung kann solange aktiviert werden, bis eine Spülzeit abgelaufen oder ein gewählter CO-Gehalt erreicht ist.

Die Anforderung der Spülbegasung kann aus der Ofensteuerung initiiert werden, um den Ofenraum von Resten von Fremdgasen zu befreien.

Das Verfahren ist besonders für eine Anwendung in Schutzgasrezirkulationssystemen geeignet, wo für eine Gasaufkohlung in einem internen oder externen Aufbereitungsraum des Industrieofens die Komponenten Kohlenstoffdioxid, Sauerstoff und Wasserdampf mit einem zugeführten Kohlenwasserstoff wieder zu Kohlenstoffmonoxid und Wasserstoff rezirkulierend reagieren.

Bei großem Druckanstieg wird im fünften Schritt eine Überdruckklappe der Abbrandstelle geöffnet, die an sich ideal während der Schritte eins bis vier gasdicht verschlossen ist.

Die Verwendung eines Handschiebers im Abbrand macht das Verfahren auch in dem Sonderfall anwendbar, wenn aufgrund sehr geringer Verlustgasmengen eine Abreicherung der Ofenatmosphäre stattfindet und so eine definiert geringe Menge Gas permanent abgebrannt werden muss, die in der Regel unterhalb der üblichen Abbrandmengen liegt.

Das Verfahren kann seine Vorteile durch die Kombination eines Ablaufs der Verfahrensschritte eins bis fünf besonders entfalten, wenn
- in dem ersten Schritt im Sinne einer Steuerung nach Chargenwechsel bei geöffnetem Abbrandventil dem Industrieofen die Spülgasmenge des Gasgemisches zugeführt und abgebrannt wird, um den Ofenraum von Resten von Fremdgasen zu befreien, wobei diese gesteuerte Spülbegasung solange aktiv bleibt, bis eine Spülzeit abgelaufen oder der gewählte CO-Gehalt z.B. in einer Heizkammer des Industrieofen erreicht ist und die Anforderung der Spülbegasung aus der Ofensteuerung initiiert wird,
- in dem zweiten Schritt nach vorgenannter Spülphase im Sinne einer Regelung besagtes Abbrandventil geschlossen wird, die Regelung den Indutrieofen auf einen voreingestellten Ofendruck bringt, der permanent über einen Druckmesser erfasst wird, wozu ein Frischgasventil so gesteuert wird, dass dieses die zum Druckaufbau benötigte Frischgasmenge bereitstellt,
- in dem dritten Schritt im Sinne einer Regelung bei erreichtem Sollofendruck besagtes Frischgasventil so gesteuert wird, dass dieser Druck, weiterhin erfasst über den Ofendruckmesser, gehalten wird, wobei in dieser Phase das Abbrandventil weiterhin geschlossen ist, um nur die durch z.B. Undichtigkeiten benötigte Verlustgasmenge zu ersetzen, wobei der für den Prozess benötigte C-Pegel unabhängig von der Druckregelung von der Ofensteuerung geregelt und über Gas- und Luftzufuhr eingestellt wird und in dieser Phase das Abbrandventil im Normalfall geschlossen ist,
- in dem vierten Schritt die Spülbegasung (vgl. Schritt 1) aktiviert und vor z.B. einer Tür- und Chargenbewegung eingeregelt wird und schließlich
- in dem fünften Schritt bei großem Druckanstieg die Überdruckklappe zum Druckabbau gesteuert über einen festen Grenzwert hinaus geöffnet wird.

Im Sinne der Erfindung kann der oben genannte begrenzbare Bereich für die Aufbereitung des Prozessgases in mindestens einer Komponente eines jeweiligen Gasgemisches die Dimensionen
- eines Druckes,
- einer Temperatur und/oder
- von Zusammensetzungen der Komponenten des Prozessgases aufweisen.

Des Weiteren kann der erwähnte Aufbereitungsraum des Industrieofens sowohl gemäß der DE 10 2008 029 001.7 B1 intern oder auch entsprechend der DE 10 2009 038 598.3 extern ausgebildet sein, wobei in letzgenannter eine Erzeugung und Anreicherung eines Schutzgases als separate Aufbereitung und getrennt von der Charge erfolgt.

Die Vorrichtung zur Durchführung des Verfahrens umfasst
a) die Aufbereitungskammer für die Aufbereitung des Prozessgases,
b) mindestens eine Abbrandstelle für den Abbrand des Spülgases mit mindestens einem Abbrandventil für eine gesteuerte Abführung einer Menge des Spülgases des Gasgemisches,
c) die Druckregelung mit Druckmesser für den voreinstellbaren und permanent erfassbaren Ofendruck und
d) ein Frischgasventil für die Bereitstellung der zum Druckaufbau benötigten Menge des Frischgases des jeweiligen Gasgemisches des Prozessgases.

Die gasdicht verschliessbare Überdruckklappe der Abbrandstelle zum gesteuerten Druckabbau vervollständigt die Vorrichtung.

Durch den unabhängig von der Druckregelung der Ofensteuerung wirkenden C-Potentialregler erfolgt die geregelte Einstellung der Gas- und Luftzufuhr.

Für die Sonderfälle, wie zu geringe Verlustgasmengen des Ofens, ist ein Handschieber vorgesehen, um eine für die Aufrechterhaltung der Atmosphärenzusammensetzung mindestens notwendige Verlustgasmenge durch Gasabbrand zu erzeugen.

Die Vorrichtung umfasst als Ventile Magnetventile oder verstellbare Ventile, die je nach dem Prozesszustand im Ofen angesteuert werden und den Durchfluss zur Abbrandstelle freigeben. In verschiedenen Abbrandsträngen können so verschiedene Gasmengen abgebrannt werden. Abhängig vom Programmschritt, Ofendruck und der Atmosphärenzusammensetzung werden unterschiedliche Ventile angesteuert und so nur die minimal erforderliche Menge Gas abgebrannt. Im Falle einer Störung geben alle Ventile den Durchgang frei und ermöglichen so einen schnellen Ausspülvorgang des Ofenraumes. Eine bisher auch übliche Überdruckklappe ist erfindungsgemäss jetzt aber so ausgeführt, dass sie bis zu einem bestimmten Ofendruck geregelt dicht schließt und bei Überschreitung geregelt öffnet und so - ebenfalls im Wesentlichen geregelt - einen schnellen Druckabbau gewährleistet.

Die Ofendruckregelung erfolgt über die gesteuerte Zugabe eines Gasgemisches. Dabei ist im Normalfall die Abbrandstelle mittels der Überdruckklappe geschlossen. Für die Druckregelung wird permanent der Ofendruck erfasst und die für das Halten des Druckes erforderliche Gemischmenge zugeführt.

Bei der Druckanstiegsbegasung wird bei Unterschreitung eines Mindestofendruckes die maximal mögliche Gasgemischmenge solange zugeführt, bis eine eingestellte Öffnungszeit der Ventile abgelaufen oder ein voreingestellter Ofendruck erreicht ist. Die Steuerung der Abbrandventile erfolgt hierbei analog zur Ofendruckregelung.

### Kurze Beschreibung der Figuren

In den Zeichnungen zeigen
- Fig. 1: den verfahrensgemäßen Ablauf einer erfindungsgemäßen Regelung als schematisches Blockschaltbild in einem ausgewählten Beispiel und
- Fig. 2: ein Ausführungsbeispiel betreffend eine Anordnung eines Abbrandventils und einer mit Handschieber und Magnetventil ausgestatteten zweiten Abbrandleitung

### Bester Weg zur Ausführung der Erfindung

In der Fig. 1 ist schematisiert in einem Ausführungsbeispiel ein Industrieofen 1 mit einem Behandlungsraum 2 dargestellt. Der Behandlungsraum 2 steht zu einer Regelung 5 über einen Druckmesser 5.1 in Verbindung, wobei die Regelung 5 sowohl Anforderungssignale für eine Spülbegasung aus einer üblichen Ofensteuerung 9 als auch Signale von einem C-Potentialregler 3 und dem Druckmesser 5.1 über den Ofendruck erhält. Des Weiteren erhält die Regelung 5 Werte von einem CO-Analysator 8.

Die Regelung gibt Signale für das Öffnen oder Schließen eines, z.B. als Magnetventil ausgeführten Abbrandventils 4.1, einer Abbrandstelle 4 und Signale eines z.B. als Magnetventil ausgeführten Frischgasventils 7.

Verfahrensgemäß wird
- in einem ersten Schritt wird im Sinne einer Steuerung nach z.B. einem Chargenwechsel bei geöffnetem Abbrandventil 4.1 dem Industrieofen 1 eine Spülgasmenge 6.1 eines Gasgemisches zugeführt und abgebrannt, um den Ofenraum von Resten von Fremdgasen zu befreien, wobei diese gesteuerte Spülbegasung solange aktiv bleibt, bis eine Spülzeit abgelaufen oder der gewählte CO-Gehalt z.B. in einer nicht näher dargestellten Heizkammer, gemessen über den CO-Analysator 8, des Industrieofen erreicht ist und die Anforderung der Spülbegasung aus der üblichen Ofensteuerung 9 initiiert wird,
- in dem zweiten Schritt wird nach vorgenannter Spülphase im Sinne einer Regelung besagtes Abbrandventil 4.1 geschlossen, die Regelung 5 den Industrieofen auf einen voreingestellten Ofendruck bringen, der permanent über den Druckmesser 5.1 erfasst wird, wozu die Einstellung des Frischgasventils 7 so gesteuert wird, dass dieses eine zum Druckaufbau benötigte Frischgasmenge 6.2 bereitstellt,
- in dem dritten Schritt wird im Sinne einer Regelung bei erreichtem Sollofendruck besagtes Frischgasventil 7 so gesteuert, dass dieser Druck, weiterhin erfasst über den Druckmesser 5.1, gehalten wird, wobei in dieser Phase das Abbrandventil 4.1 weiterhin geschlossen ist, um nur die durch z.B. Undichtigkeiten benötigte Verlustgasmenge zu ersetzen, wobei der für den Prozess benötigte C-Pegel unabhängig von der Druckregelung von der Ofensteuerung über den C-Potentialregler 3 geregelt und über Gas- und Luftzufuhr eingestellt wird.

Damit ist das Grundprinzip des Verfahrens festgelegt.

In diesem Beispiel wird in einem vierten Schritt die Spülbegasung (vgl. Schritt 1) aktiviert und vor z.B. einer Tür- und Chargenbewegung eingeregelt.

Schließlich kann auch in einem fünften Schritt bei großem Druckanstieg eine Überdruckklappe 4.3 zum Druckabbau gesteuert über einen festen Grenzwert hinaus geöffnet werden.

Dafür umfasst die.Vorrichtung zur Durchführung des Verfahrens im Wesentlichen.
a) die Aufbereitungskammer 2 für die Aufbereitung des Prozessgases,
b) mindestens die eine Abbrandstelle 4 für den Abbrand des Spülgases 6.1 mit mindestens einem Abbrandventil 4.1,
e) die Regelung 5 mit Druckmesser 5.1 für den voreinstellbaren und permanent erfassbaren Ofendruck und
f) mindestens einem Frischgasventil 7 für die Bereitstellung der benötigten Spülgasmenge 6.1 und der zum Druckaufbau benötigten Menge des Frischgases 6.2 des jeweiligen Gasgemisches des Prozessgases und
g) die gasdicht verschliessbare Überdruckklappe 4.3 der Abbrandstelle 4 zum gesteuerten Druckabbau.

Ein zugeordneter Handschieber 4.2 mit Absperrventil 4.4 gestattet durch entsprechende Schieberstellungen den kontinuierlichen Abbrand einer geringen Abgasmenge.

### Gewerbliche Anwendbarkeit

Die Erfindung ermöglicht es, dass die Abbrandstelle 4 nur in Abhängigkeit prozessgasbedingter Notwendigkeiten geöffnet wird, und zwar unter Einhaltung sowohl der sicherheitstechnischen Bedingungen als auch der umweltschonenden Einsparung von Prozeßgasen.

### Bezugszeichenliste

1 = Industrieofen
2 = Behandlungsraum
3 = C-Potentialregler
4 = Abbrandstelle
4.1 = Abbrandventil
4.2 = Handschieber
4.3 = Überdruckklappe
4.4 = Absperrventil
5 = Regelung
5.1 = Druckmesser
6 = Gasgemisch
6.1 = Spülgasmenge
6.2 = Frischgasmenge
7 = Frischgasventil
8 = CO-Analysator
9 = Ofensteuerung

## Patentansprüche

1. Verfahren zur Regelung von Prozessgasen für Wärmebehandlungen von metallischen Werkstoffen/Werkstücken in Industrieöfen (1), die mindestens einen Behandlungsraum (2), mindestens eine gasdicht verschließbare Abbrandstelle (4) mit mindestens einem ersten Ventil (4.1) und eine Regelung (5) mit Druckmesser (5.1) aufweisen, wobei das Prozessgas in mindestens einer Komponente eines jeweiligen Gasgemisches (6) in einem begrenzbaren Bereich aufbereitet und/oder als Spülgas (6.1) in einem Schritt einer Spülbegasung verwendet wird, **dadurch gekennzeichnet, dass**
a) in einem ersten Schritt bei geöffnetem Abbrandventil (4.1) eine Menge eines Spülgases (6.1) des Gasgemisches (6) des jeweiligen Prozessgases dem Industrieofen (1), vorzugsweise gesteuert, zugeführt und dann abgebrannt wird,
b) in einem zweiten Schritt nach dem vorgenanntem Schritt der Spülbegasung das Abbrandventil (4.1) geschlossen wird,
c) in einem dritten Schritt bei erreichtem Solldruck des Industrieofens das Frischgasventil (7) derart geregelt wird, dass dieser Druck weiterhin über den Druckmesser (5.1) erfasst und gehalten wird, wobei in dieser Phase das Abbrandventil (4.1) weiterhin geschlossen bleibt, um nur eine ggf. anfallende Verlustgasmenge zu ersetzen.

2. Verfahren nach Anspruch 1, **dadurch gekennzeichnet, dass** in einem vierten Schritt die Spülbegasung (vgl. Schritt a)) aktiviert und eingeregelt wird.

3. Verfahren nach Anspruch 1 oder 2, **dadurch gekennzeichnet, dass** bei großem Druckanstieg in einem fünften Schritt eine Überdruckklappe (4.3) der gasdicht verschließbaren Abbrandstelle (4) zum Druckabbau gesteuert über einen festen Grenzwert hinaus geöffnet wird.

4. Verfahren nach einem der Ansprüche 1 bis 3, **dadurch gekennzeichnet, dass** ein für den Prozess erforderlicher C-Pegel unabhängig von der Druckregelung der Ofensteuerung mittels mindestens einem C-Potentialregler (3) geregelt und über eine Gas- und Luftzufuhr eingestellt wird.

5. Verfahren nach einem der Ansprüche 1 bis 4, **gekennzeichnet durch** seine Anwendung für chargenweise Wärmebehandlungen von metallischen Werkstoffen/Werkstücken.

6. Verfahren nach einem der Ansprüche 1 bis 5, **gekennzeichnet durch** seine Anwendung bei Wärmebehandlungen in Industrieöfen (1), die nach dem Durchstoßprinzip arbeiten.

7. Verfahren nach einem der Ansprüche 1 bis 6, **dadurch gekennzeichnet, dass** im vierten Schritt die aktivierte Spülbegasung vor einer Chargenbewegung, einem Chargenwechsel oder dem Beschicken einer Charge eingeregelt wird.

8. Verfahren nach einem der Ansprüche 1 bis 7, **dadurch gekennzeichnet, dass** die gesteuerte Spülbegasung solange aktiviert wird, bis eine Spülzeit abgelaufen oder ein gewählter CO-Gehalt erreicht ist.

9. Verfahren nach einem der Ansprüche 1 bis 8, **dadurch gekennzeichnet, dass** die Anforderung der Spülbegasung aus der Ofensteuerung initiiert wird, um den Ofenraum von Resten von Fremdgasen zu befreien.

10. Verfahren nach einem der Ansprüche 1 bis 9, **gekennzeichnet durch** seine Anwendung in Schutzgasrezirkulationssystemen für eine Gasaufkohlung, bei denen in einem internen oder externen Aufbereitungsraum des Industrieofens (1) die Komponenten Kohlenstoffdioxid, Sauerstoff und Wasserdampf mit einem zugeführten Kohlenwasserstoff wieder zu Kohlenstoffmonoxid und Wasserstoff rezirkulierend reagieren.

11. Verfahren nach einem der Ansprüche 1 bis 10, **dadurch gekennzeichnet, dass** die bei großem Druckanstieg im fünften Schritt öffnende Überdruckklappe (4.3) der gasdicht verschließbaren Abbrandstelle (4) während der Schritte eins bis vier gasdicht verschlossen wird.

12. Verfahren nach einem der Ansprüche 1 bis 11, **gekennzeichnet durch** die Verwendung eines Handschiebers (4.2) und eines Absperrventils (4.4) zur Einstellung unterschiedlicher Abbrandmengen in verschiedenen Abbrandsträngen.

13. Verfahren nach einem der Ansprüche 1 bis 12, **gekennzeichnet durch** die Kombination eines Ablaufs der Verfahrensschritte eines bis fünf.

14. Vorrichtung zur Durchführung des Verfahrens nach einem der Ansprüche 1- 13, **umfassend**
d) eine Aufbereitungskammer für die Aufbereitung des Prozessgases,
e) mindestens eine gasdicht verschließbare Abbrandstelle (4) für den Abbrand eines Spülgases (6.1) mit mindestens einem Abbrandventil (4.1) für eine gesteuerte Abführung einer Menge des Spülgases (6.1) des Gasgemisches (6),
f) eine Regelung (5) mit Druckmesser (5.1) für einen voreinstellbaren und permanent erfassbaren Ofendruck und
g) ein Frischgasventil (7) für eine Bereitstellung einer zum Druckaufbau benötigten Menge eines Frischgases (6.2) des jeweiligen Gasgemisches (6) des Prozessgases.

15. Vorrichtung nach Anspruch 14, **gekennzeichnet durch** eine gasdicht verschliessbare Überdruckklappe (4.3) der Abbrandstelle (4) zum gesteuerten Druckabbau.

16. Vorrichtung nach Anspruch 14 oder 15, **gekennzeichnet durch** einen unabhängig von der Druckregelung der Ofensteuerung wirkenden C-Potentialregler (3) zur geregelten Einstellung einer Gas- und Luftzufuhr.

17. Vorrichtung nach einem der Ansprüche 14 bis 16, **gekennzeichnet durch** einen Handschieber (4.2) zur Einstellung unterschiedlicher Abbrandmengen in verschiedenen Abbrandsträngen.

18. Vorrichtung nach einem der Ansprüche 14 bis 17, **gekennzeichnet durch** die Kombination
a) der Aufbereitungskammer (2) für die Aufbereitung des Prozessgases mit mindestens einer gasdicht verschließbaren Abbrandstelle (4) für den Abbrand eines Spülgases (6.1), mindestens einem Abbrandventil (4.1) für eine gesteuerte Abführung einer Menge des Spülgases (6.1) des Gasgemisches (6), einer Druckregelung (5) mit Druckmesser (5.1) für einen voreinstellbaren und permanent erfassbaren Ofendruck und einem Frischgasventil (7) für die Bereitstellung einer zum Druckaufbau benötigten Menge eines Frischgases (6.2) des jeweiligen Gasgemisches (6) des Prozessgases,
b) der gasdicht verschliessbaren Überdruckklappe (4.3) der Abbrandstelle (4) zum gesteuerten Druckabbau,
c) des unabhängig von der Druckregelung der Ofensteuerung wirkenden C-Potentialreglers (3) zur geregelten Einstellung einer Gas- und Luftzufuhr und
d) des Handschiebers (4.2) und eines Absperrventils (4.4) zur Einstellung unterschiedlicher Abbrandmengen in verschiedenen Abbrandsträngen.

## Claims

1. Method for controlling process gases for heat treatment of metallic materials/workpieces in an industrial furnace (1), which comprises at least a treatment chamber (2), at least a gas-tight sealable combustion station (4) with at least a first valve (4.1) and a controller (5) with a pressure gauge (5.1), wherein the process gas is treated in at least one component of a respective gas mixture (6) in a limitable region and/or is used as a purging gas (6.1) in a gas purging step, **characterised in that**
a) in a first step with the combustion valve (4.1) open, a quantity of a purging gas (6.1) of the gas mixture (6) of the respective process gas is, preferably controlled, supplied and then burned in the industrial furnace (1),
b) in a second step the purging valve (4.1) is closed following the above-mentioned gas purging step,
c) in a third step, upon reaching the target pressure of the industrial furnace, the fresh gas valve (7) is so regulated that this pressure is still detected and maintained by means of the pressure gauge (5.1), wherein, in this step, the combustion valve (4.1) remains closed only in order to allow replacement of a possibly gas loss.

2. Method according to claim 1, **characterised in that** the gas purging (see step a) is enabled and controlled in a fourth step.

3. Method according to claim 1 or 2, **characterised in that** with a large increase in pressure in a fifth step, an overpressure valve (4.3) controls the gas-tight sealable combustion station (4) to open above a fixed threshold value in order to allow pressure reduction.

4. Method according to any one of the claims 1 to 3, **characterised in that** a C-level required for the process is controlled independently of the pressure regulation of the furnace control by means of at least one C-potential regulator (3) and is adjusted via a gas and air supply.

5. Method according to one of the claims 1 to 4, **characterised by** its use for batch heat treatment of metallic materials/workpieces.

6. Method according to any one of the claims 1 to 5, **characterised by** its use in heat treatment in industrial furnaces (1), which operate according to the push-through principle.

7. Method according to any one of the claims 1 to 6, **characterised in that** in the fourth step, the enabled gas purging is adjusted prior to a batch movement, a batch change, or the loading of a batch.

8. Method according to any one of the claims 1 to 7, **characterised in that** the controlled gas purging is enabled until a purging time has expired or a selected CO content is achieved.

9. Method according to any one of the claims 1 to 8, **characterised in that** the requirement for the gas purging is initiated by the furnace control, in order to free the furnace chamber of residues of foreign gases.

10. Method according to one of the claims I to 9, **characterised by** its use in inert gas recirculation systems for gas carburising, wherein, in an internal or external processing chamber of the industrial furnace (1), the components of carbon dioxide, oxygen and water vapour are reacted back to carbon monoxide and hydrogen through re-circulation with a supplied hydrocarbon.

11. Method according to any one of the claims 1 to 10, **characterised in that** the overpressure valve (4.3), which is open in the event of a large pressure increase in the fifth step, of the gas-tight sealable combustion station (4) is closed to be gas-tight during steps 1 to 4.

12. Method according to any one of the claims 1 to 11, **characterised by** the use of a manual selector valve (4.2) and of a stop valve (4.4) to adjust different combustion quantities in different combustion arrangements.

13. Method according to any one of claims 1 to 12, **characterised by** the combination of a sequence of the method steps 1 to 5.

14. Apparatus for carrying out the method according to one of the claims 1 to 13, **comprising**
d) a preparation chamber for the treatment of the process gas,
e) at least one gas-tight sealable combustion station (4) for the combustion of a purging gas (6.1) with at least one combustion valve (4.1) for a controlled **discharge** of a quantity of the purging gas (6.1) of the gas mixture (6),
f) a controller (5) with pressure gauge (5.1) for a pre-settable and permanently detectable furnace pressure, and
g) a fresh gas valve (7) for providing a quantity of fresh gas (6.2) required to build up the pressure of the respective gas mixture (6) of the process gas.

15. Apparatus according to claim 14, **characterised by** a gas-tight sealable pressure relief valve (4.3) of the combustion station (4) for the controlled pressure reduction.

16. Apparatus according to claim 14 or 15, **characterised by** a C-potential regulator (3) acting independently of the pressure regulation of the furnace control for the controlled adjustment of a gas and air supply.

17. Apparatus according to one of the claims 14 to 16, **characterised by** a manual selector valve (4.2) for setting different combustion quantities in various combustion arrangements.

18. Apparatus according to any one of the claims 14 to 17, **characterised by** the combination of
a) a preparation chamber (2) for the treatment of the process gas with at least one gas-tight sealable combustion station (4) for the combustion of a purging gas (6.1), at least a combustion valve (4.1) for a controlled discharge of a quantity of purging gas (6.1) of the gas mixture (6), a pressure control system (5) with a pressure gauge (5.1) for a pre-settable and permanently detectable furnace pressure, and a fresh gas valve (7) for providing a quantity of fresh gas (6.2) required to build up the pressure of the respective gas mixture (6) of the process gas,
b) a gas-tight sealable overpressure valve (4.3) of the combustion station (4) for controlled pressure reduction,
c) a C-potential controller (3) working independently of the pressure control of the furnace control for the controlled adjustment of a gas and air supply, and
d) the manual selector valve (4.2) and a stop valve (4.4) for the adjustment of different combustion quantities in various combustion arrangements.

## Revendications

1. Procédé de régulation de gaz de processus pour des traitements thermiques de matériaux/de pièces usinées dans des fours industriels (1) qui présentent au moins une chambre de traitement (2), au moins un lieu de combustion pouvant être fermé de façon étanche aux gaz (4) ayant au moins une première soupape (4.1) et une régulation (5) ayant un manomètre (5.1), le gaz de processus étant préparé dans au moins un composant d'un mélange de gaz respectif (6) dans une zone pouvant être confinée et/ou utilisé en tant que gaz de balayage (6.1) dans une étape d'un gazage de balayage, **caractérisé en ce que** :
a) dans une première étape, la soupape de combustion (4.1) étant ouverte, une quantité d'un gaz de balayage (6.1) du mélange de gaz (6) du gaz de processus respectif est amenée au four industriel (1), de préférence de façon commandée, puis brûlé ;
b) dans une deuxième étape suivant l'étape précitée de gazage de balayage, la soupape de combustion (4.1) est fermée ;
c) dans une troisième étape, lorsque la pression de consigne du four industriel est atteinte, la soupape de gaz frais (7) est régulée de telle sorte que cette pression continue d'être détectée par le biais du manomètre (5.1) et maintenue, la soupape de combustion (4.1) restant toujours fermée dans cette phase pour remplacer seulement une quantité de gaz de perte survenant le cas échéant.

2. Procédé selon la revendication 1, **caractérisé en ce que** dans une quatrième étape, le gazage de balayage (voir l'étape a)) est activé et régulé.

3. Procédé selon la revendication 1 ou 2, **caractérisé en ce qu'**en cas de forte augmentation de la pression, dans une cinquième étape, un clapet de surpression (4.3) du lieu de combustion pouvant être fermé de façon étanche aux gaz (4) est ouvert de façon commandée au-delà d'une valeur limite fixe afin de réduire la pression.

4. Procédé selon l'une des revendications 1 à 3, **caractérisé en ce qu'**un niveau de carbone nécessaire pour le processus est régulé indépendamment de la régulation de pression de la commande du four au moyen d'au moins un régulateur de potentiel de carbone (3) et ajusté par le biais d'une amenée de gaz et d'air.

5. Procédé selon l'une des revendications 1 à 4, **caractérisé par** son application pour des traitements thermiques par lots de matériaux/de pièces usinées métalliques.

6. Procédé selon l'une des revendications 1 à 5, **caractérisé par** son application dans le cadre de traitements thermiques dans des fours industriels (1) qui fonctionnent selon le principe de poussée.

7. Procédé selon l'une des revendications 1 à 6, **caractérisé en ce que** dans la quatrième étape, le gazage de balayage activé est régulé avant un déplacement des lots, un changement des lots ou le chargement d'un lot.

8. Procédé selon l'une des revendications 1 à 7, **caractérisé en ce que** le gazage de balayage commandé est activé jusqu'à ce qu'une durée de balayage soit écoulée ou qu'une teneur déterminée en CO soit atteinte.

9. Procédé selon l'une des revendications 1 à 8, **caractérisé en ce que** l'ordre du gazage de balayage est déclenché à partir de la commande du four pour éliminer les résidus de gaz étrangers dans la chambre du four.

10. Procédé selon l'une des revendications 1 à 9, **caractérisé par** son application dans des systèmes de recirculation de gaz de protection pour une carburation gazeuse, dans lesquels les composants de dioxyde de carbone, d'oxygène et de vapeur d'eau réagissent en recirculation avec un hydrocarbure introduit, en formant à nouveau du monoxyde de carbone et de l'hydrogène, dans une chambre de préparation interne ou externe du four industriel (1).

11. Procédé selon l'une des revendications 1 à 10, **caractérisé en ce que** le clapet de surpression (4.3) du lieu de combustion pouvant être fermé de façon étanche aux gaz (4), qui est ouvert dans la cinquième étape en cas de forte augmentation de la pression, est fermé de façon étanche au gaz pendant les étapes 1 à 4.

12. Procédé selon l'une des revendications 1 à 11, **caractérisé par** l'utilisation d'une vanne manuelle (4.2) et d'une vanne d'arrêt (4.4) pour l'ajustement de différentes quantités de combustion dans différentes colonnes de combustion.

13. Procédé selon l'une des revendications 1 à 12, **caractérisé par** la combinaison d'un déroulement des étapes de procédé 1 à 5.

14. Dispositif d'exécution du procédé selon l'une des revendications 1 à 13, comprenant :
d) une chambre de préparation pour la préparation du gaz de processus ;
e) au moins un lieu de combustion pouvant être fermé de façon étanche aux gaz (4) pour la combustion d'un gaz de balayage (6.1), ayant au moins une soupape de combustion (4.1) pour une évacuation commandée d'une quantité du gaz de balayage (6.1) du mélange de gaz (6) ;
f) une régulation (5) ayant un manomètre (5.1) pour une pression de four pouvant être déterminée à l'avance et détectée en permanence ; et
g) une soupape de gaz frais (7) pour une mise à disposition d'une quantité d'un gaz frais (6.2) du mélange de gaz respectif (6) du gaz de processus qui est nécessaire pour l'augmentation de la pression.

15. Dispositif selon la revendication 14, **caractérisé par** un clapet de surpression pouvant être fermé de façon étanche aux gaz (4.3) du lieu de combustion (4) permettant une réduction commandée de la pression.

16. Dispositif selon la revendication 14 ou 15, **caractérisé par** un régulateur de potentiel de carbone (3) agissant indépendamment de la régulation de pression de la commande du four destiné à l'ajustement régulé d'une amenée de gaz et d'air.

17. Dispositif selon l'une des revendications 14 à 16, **caractérisé par** une vanne manuelle (4.2) destinée à l'ajustement de différentes quantités de combustion dans différentes colonnes de combustion.

18. Dispositif selon l'une des revendications 14 à 17, **caractérisé par** la combinaison entre :
a) la chambre de préparation (2) pour la préparation du gaz de processus, ayant au moins un lieu de combustion pouvant être fermé de façon étanche aux gaz (4) pour la combustion d'un gaz de balayage (6.1), au moins une soupape de combustion (4.1) pour une évacuation commandée d'une quantité du gaz de balayage (6.1) du mélange de gaz (6), une régulation de pression (5) avec un manomètre (5.1) pour une pression du four pouvant être déterminée à l'avance et détectée en permanence et une soupape de gaz frais (7) pour la mise à disposition d'une quantité d'un gaz frais (6.2) du mélange de gaz respectif (6) du gaz de processus qui est nécessaire pour l'augmentation de la pression ;
b) le clapet de surpression pouvant être fermé de façon étanche aux gaz (4.3) du lieu de combustion (4) permettant une réduction commandée de la pression ;
c) le régulateur de potentiel de carbone (3) agissant indépendamment de la régulation de pression de la commande du four pour l'ajustement régulé d'une amenée de gaz et d'air ; et
d) la vanne manuelle (4.2) et une vanne d'arrêt (4.4) pour l'ajustement de différentes quantités de combustion dans différentes colonnes de combustion.
